# FASCICULE DE BREVET EUROPEEN

(11) **EP 4 254 075 B1**
(45) Date de publication et mention de la délivrance du brevet: **24.12.2025**
(21) Numéro de dépôt: 22165358.7
(22) Date de dépôt: 30.03.2022
(51) Int. Cl.: G04B 3/04, G04B 27/00, G04B 37/06

(54) **DISPOSITIF DE COMMANDE DÉPORTÉ D'UN MOUVEMENT HORLOGER D'UNE MONTRE ET MONTRE COMPRENANT LEDIT DISPOSITIF DE COMMANDE**
VERSETZTE STEUERUNGSVORRICHTUNG EINES UHRWERKS EINER ARMBANDUHR UND DIESE STEUERUNGSVORRICHTUNG UMFASSENDE ARMBANDUHR
DEVICE FOR REMOTE CONTROL OF A TIMEPIECE MOVEMENT OF A WATCH AND WATCH COMPRISING SAID CONTROL DEVICE

(43) Date de publication de la demande: 04.10.2023
(73) Titulaire: Harry Winston SA, 1228 Plan-les-Ouates (CH)
(72) Inventeur: MONFERRER, Bernat, 1162 St-Prex (CH); DENOREAZ, Steven, 39400 Bellefontaine (FR)
(74) Mandataire: ICB SA

(56) Documents cités:
- EP-A1- 1 710 635
- EP-A1- 3 306 421
- EP-A1- 3 396 469
- CH-A5- 689 570

## Description

### Domaine technique de l'invention

L'invention relève du domaine de l'horlogerie, et concerne notamment un dispositif de commande déporté d'un mouvement horloger d'une montre et une montre comprenant ledit dispositif de commande.

### Arrière-plan technologique

Un organe de commande, tel qu'un poussoir, un correcteur, une couronne, etc., est agencé dans une carrure d'une montre, généralement en vis-à-vis d'un mécanisme de mouvement horloger qu'il est destiné à actionner suite à une sollicitation d'un utilisateur.

A titre d'exemple, les organes de commande de chronographe, de sonnerie, de changement de fuseau horaire, de correction de quantième, etc., sont fréquemment agencés à proximité immédiate des mécanismes du mouvement horloger qu'ils sont destinés à actionner.

Ainsi, souvent l'architecture des mouvements horlogers est déterminée selon la disposition du ou des organes de commande dans la carrure, ou inversement.

Toutefois, dans certains cas, il peut être recherché d'agencer les organes de commande à distance des mécanismes qu'ils sont destinés à actionner. Par exemple, afin de réduire les coûts de développement et de production d'une montre, il peut être particulièrement intéressant de concevoir une montre avec un mouvement horloger déjà produit et une carrure elle aussi déjà produite.

Une des solutions développées pour répondre à ce besoin est décrite dans le document CH689570. Cette solution présente la forme d'un dispositif de commande comportant un jeu de leviers permettant d'agencer l'organe de commande à distance du mécanisme à actionner. D'autres mécanismes connus, tels que divulgués dans la demande EP3396469, divulguent de tels dispositifs de commande déportés.

Cette solution présente cependant l'inconvénient d'augmenter sensiblement les dimensions de la boite de montre dans laquelle elle est appliquée. En outre, elle n'autorise qu'un déport limité de l'organe de commande par rapport au mécanisme qu'il est destiné à actionner.

Un autre inconvénient des solutions existantes réside dans le fait que leur conception doit être adaptée en profondeur pour chaque cas de figure, en particulier selon les dimensions et la géométrie de la carrure, et selon la distance entre l'organe de commande et le mécanisme qu'il est destiné à actionner.

### Résumé de l'invention

L'invention résout les inconvénients précités en proposant un dispositif de commande déporté d'un mouvement horloger permettant à un organe de commande d'actionner un mécanisme du mouvement horloger sans que leur position l'un relativement à l'autre ne soit une contrainte.

Plus précisément, la présente invention permet de relier cinématiquement un organe de commande avec un mécanisme d'un mouvement horloger à actionner, quelles que soient leurs positions respectives, l'un par rapport à l'autre, et quelles que soient les dimensions et la géométrie de la carrure.

À cet effet, la présente invention concerne un dispositif de commande déporté d'un mouvement horloger d'une montre tel que revendiqué dans la revendication 1 annexée.

Dans des modes particuliers de réalisation, l'invention peut comporter en outre l'une ou plusieurs des caractéristiques suivantes, prises isolément ou selon toutes les combinaisons techniquement possibles.

Dans des modes particuliers de réalisation, le dispositif de commande comporte une structure porteuse à laquelle sont solidaires les organes de commande d'entrée et de sortie, ladite structure porteuse formant un logement annulaire recevant l'organe de liaison.

Dans des modes particuliers de réalisation, l'organe de liaison forme un anneau.

Dans des modes particuliers de réalisation, l'organe de commande d'entrée comporte un profil de coopération configuré pour coopérer avec un élément de coopération mené de l'organe de liaison, de sorte à entraîner la rotation dudit organe de liaison lorsque ledit organe de commande d'entrée est sollicité.

Selon l'invention, le profil de coopération et l'élément de coopération mené sont respectivement conformés en biseaux de formes complémentaires.

Dans des modes particuliers de réalisation, l'organe de commande d'entrée est formé par un levier s'étendant entre une première extrémité par laquelle il est fixé à la structure porteuse de manière mobile en rotation, au niveau d'une première extrémité, ledit levier comportant à une seconde extrémité, le profil de coopération.

Dans des modes particuliers de réalisation, l'organe de commande d'entrée est agencé de manière mobile en coulissement par rapport à la structure porteuse et est configuré pour coopérer, par le biais du profil de coopération, avec un élément de transmission fixé de manière mobile en rotation à la structure porteuse et coopérant avec l'organe de liaison, de sorte que le coulissement dudit organe de commande d'entrée provoque la rotation de l'organe de liaison.

Dans des modes particuliers de réalisation, l'organe de commande de sortie comporte un profil de coopération configuré pour coopérer avec un élément de coopération menant de l'organe de liaison, de sorte que la rotation dudit organe de liaison provoque le déplacement dudit organe de commande de sortie.

Dans des modes particuliers de réalisation, l'organe de commande de sortie est formé par un levier fixé à la structure porteuse de manière mobile en rotation, au niveau d'une première extrémité, ledit levier comportant un biseau à une seconde extrémité, constituant le profil de coopération, ledit organe de commande de sortie étant destiné à agir sur le mouvement horloger par un flanc interne opposé au profil de coopération.

Dans des modes particuliers de réalisation, l'organe de commande de sortie est relié par une liaison pivot, d'une part à l'organe de liaison, et d'autre part à la structure porteuse, ledit organe de commande de sortie comportant un bras d'appui destiné à être agencé en appui contre un balancier du mouvement horloger afin de réaliser une fonction d'arrêt de balancier lorsque l'organe de commande d'entrée est sollicité.

Dans des modes particuliers de réalisation, l'élément de coopération menant est constitué par un ergot.

Dans des modes particuliers de réalisation, le dispositif de commande comprend un ressort relié à l'organe de liaison et tendant à le déplacer dans une position de repos dans laquelle ledit organe de liaison est apte à coopérer avec l'organe de commande d'entrée.

Dans des modes particuliers de réalisation, le dispositif de commande comporte un second organe de commande d'entrée et un second organe de commande de sortie reliés cinématiquement l'un à l'autre par le biais de l'organe de liaison et configurés respectivement pour coopérer avec un organe de coopération mené et un organe de coopération menant, les organes de commande d'entrée étant configurés de sorte que, selon que l'un ou l'autre est sollicité, l'organe de liaison est entraîné dans un sens de rotation différent et provoque le déplacement respectivement de l'un ou de l'autre organe de commande de sortie.

Dans des modes particuliers de réalisation, l'organe de liaison comprend un élément de verrouillage agencé pour constituer une butée interdisant toute mobilité de l'un des organes de commande d'entrée, lorsque l'autre est sollicité.

Dans des modes particuliers de réalisation, l'élément de verrouillage est formé par une dent s'étendant entre deux flancs radiaux biseautés constituant chacun un élément de coopération mené, la dent comprenant en outre un flanc externe reliant les flancs radiaux entre eux et étant agencé de sorte à constituer une butée interdisant toute mobilité d'un des organes de commande d'entrée, lorsque l'autre est sollicité.

Selon un autre aspect, la présente invention concerne une montre comprenant un mouvement horloger et un dispositif de commande tel que décrit précédemment.

### Brève description des figures

D'autres caractéristiques et avantages de l'invention apparaîtront à la lecture de la description détaillée suivante donnée à titre d'exemple nullement limitatif, en référence aux dessins annexés dans lesquels :
- la figure 1 représente schématiquement une vue de face d'un dispositif de commande déporté d'un mouvement horloger d'une montre selon un exemple préféré de réalisation de l'invention ;
- les figures 2 et 3 représentent respectivement schématiquement le dispositif de commande de la figure 1 dans lequel un organe de commande d'entrée est sollicité ;
- la figure 4 représente le dispositif de commande dans un autre exemple de réalisation qui ne fait pas partie de l'invention;
- la figure 5, qui ne fait pas partie de l'invention, représente le dispositif de commande de la figure 4 dans lequel l'organe de commande est sollicité.

### Description détaillée de l'invention

La présente invention concerne un dispositif de commande 10 déporté d'un mouvement horloger 100 d'une montre, tel que représenté sur les figures 1 à 3. Il y a lieu de noter que le mouvement horloger 100 est représenté en traits discontinus sur les figures, et que seule une partie de la montre est représentée.

Le dispositif de commande 10 comporte au moins un organe de commande d'entrée 11 destiné à être sollicité par un utilisateur.

Comme le montrent les figures 1 à 5, l'organe de commande d'entrée 11 est relié cinématiquement, par le biais d'un organe de liaison 13, à un organe de commande de sortie 12 destiné à agir sur le mouvement horloger 100 de ladite montre.

Dans l'exemple de réalisation représenté sur les figures 1 à 3, le dispositif de commande 10 comporte deux organes de commande d'entrée 11 et deux organes de commande de sortie 12, chacun desdits organes de commandes d'entrée 11 étant relié cinématiquement à un organe de commande de sortie 12.

Alternativement, dans l'exemple de réalisation représenté sur les figures 4 et 5, et qui ne fait pas partie de l'invention, le dispositif de commande 10 comporte un unique organe de commande d'entrée 11 et un unique organe de commande de sortie 12.

Pour faciliter la lecture du présent texte, l'invention est décrite ci-dessous de façon générale, avec un unique organe de commande d'entrée 11 et un unique organe de commande de sortie 12.

Comme le montrent les figures 1 à 3, l'organe de commande de sortie 12 peut être destiné à coopérer avec un composant horloger du mouvement horloger 100 par le biais d'un actionneur 101 du mouvement horloger 100, tel qu'un correcteur, un poussoir, un levier, une bascule, une roue, etc., du mouvement pour la réalisation d'une fonction dudit mouvement horloger 100.

Dans l'exemple de réalisation de l'invention représenté sur les figures 4 et 5, et qui ne fait pas partie de l'invention, l'organe de commande de sortie 12 est destiné à coopérer directement avec un composant horloger du mouvement horloger 100, tel qu'un balancier 102. Une telle fonction est alors une fonction d'arrêt de balancier, également appelé « stop-seconde » ou « stop-balancier ».

Dans des variantes de réalisation de l'invention, une telle fonction peut être une fonction d'un chronographe, une correction de quantième, de phase de lune, ou une fonction d'arrêt de cage de tourbillon ou de carrousel, etc.

L'organe de commande de sortie 12 est ainsi destiné à être interposé entre le mouvement horloger 100 et l'organe de liaison 13, comme visible sur les figures 1 à 5.

L'organe de liaison 13 est destiné à être agencé de façon mobile en rotation autour du mouvement horloger 100 dans une structure porteuse, par exemple dans une carrure d'une boite de montre (non visible sur les figures). Plus précisément, la structure porteuse forme un logement annulaire, tel qu'une gorge, destinée à recevoir l'organe de liaison 13.

L'organe de liaison 13 forme préférentiellement un anneau fermé. Cependant, dans d'autres variantes de réalisation de l'invention, l'organe de liaison 13 peut former un anneau ouvert s'étendant sur un secteur angulaire dépendant de la distance angulaire séparant l'organe de commande d'entrée 11 et l'organe de commande de sortie 12.

Selon l'invention, l'organe de liaison 13 est configuré de sorte à être entraîné en rotation par l'organe de commande d'entrée 11 lorsque ce dernier est sollicité, et à provoquer, lors de cette rotation, le déplacement de l'organe de commande de sortie 12.

L'organe de liaison 13 est défini entre une paroi périphérique interne 130 et une paroi périphérique externe 131, l'organe de commande de sortie 12 étant agencé au niveau de la paroi périphérique interne 130, à l'intérieur de l'organe de liaison 13. Tout ou partie de l'organe de commande d'entrée 11 est agencé à l'extérieur de l'organe de liaison 13, comme visible sur les figures 1 à 5.

Les organes de commande d'entrée 11 et de sortie 12 sont solidaires de la structure porteuse.

Selon l'invention, dans l'exemple de réalisation représenté sur la figure 1, l'organe de commande d'entrée 11 est formé par un levier fixé à la structure porteuse de manière mobile en rotation, au niveau d'une première extrémité, ledit levier compotant, à une seconde extrémité, un profil de coopération 110.

Le profil de coopération 110 de l'organe de commande d'entrée 11 est préférentiellement conformé en biseau et est configuré pour coopérer directement avec un élément de coopération mené 132 de l'organe de liaison 13, de sorte à entraîner ledit organe de liaison 13 en rotation lorsque ledit organe de commande d'entrée 11 est sollicité.

En particulier, comme le montre la figure 2 ou la figure 3, lors du déplacement de l'organe de commande d'entrée 11, lorsque ce dernier est sollicité par un utilisateur, son profil de coopération 110 applique une pression sur l'élément de coopération mené 132 de l'organe de liaison 13 provoquant le pivotement dudit organe de liaison 13.

L'élément de coopération mené 132 de l'organe de liaison 13 est constitué, selon l'invention, par un biseau de forme complémentaire de celle de la forme de biseau de l'organe de commande d'entrée 11.

Par ailleurs, l'organe de commande de sortie 12 comporte également un profil de coopération 120 configuré pour coopérer avec l'organe de liaison 13, et plus particulièrement avec un élément de coopération menant 133 de ce dernier, de sorte que la rotation dudit organe de liaison 13 provoque le déplacement dudit organe de commande de sortie 12.

Selon l'invention, comme le montrent les figures 1 à 3, le profil de coopération 120 de l'organe de commande de sortie 12 est conformé en biseau.

Dans l'exemple de réalisation représenté sur les figures 1 à 3, l'organe de commande de sortie 12 est formé par un levier fixé à la structure porteuse de manière mobile en rotation, au niveau d'une première extrémité, ledit levier compotant, à une seconde extrémité, le profil de coopération 120. Avantageusement, l'organe de commande de sortie 12 est destiné à agir sur le mouvement horloger 100 par un flanc interne opposé au profil de coopération 120.

En outre, dans l'exemple de réalisation de l'invention représenté sur les figures 1 à 3, l'élément de coopération menant 133 est constitué par un ergot, par exemple formé par une goupille chassée dans l'organe de liaison 13.

Dans d'autres variantes de réalisation de l'invention non représentées sur les figures, les éléments de coopération mené 132 et menant 133 peuvent être indifféremment formés par des échancrures réalisées sur la paroi périphérique interne 130 et/ou externe 131 de l'organe de liaison 13, des ergots, biseaux ou par toute autre excroissance s'étendant depuis l'organe de liaison 13. Il va de soi que, suivant la variante de réalisation considéré de l'élément de coopération mené 132 ou menant 133, l'organe de commande d'entrée 11 ou respectivement l'organe de commande **de sortie** 12 sont agencés dans des plans parallèles ou confondus avec le plan dans lequel s'étend l'organe de liaison 13.

Avantageusement, le dispositif de commande 10 peut comprendre un ressort (non représenté sur les figures) relié à l'organe de liaison 13 et tendant à le déplacer dans une position de repos dans laquelle ledit organe de liaison 13 est apte à coopérer avec l'organe de commande d'entrée 11. On entend par le terme « ressort », tout composant apte à se déformer élastiquement.

En particulier, lorsque l'organe de liaison 13 est dans la position de repos, l'organe de commande d'entrée 11 est également dans une position de repos, c'est-à-dire qu'il n'est pas sollicité par un utilisateur et est immobile, et par voie de conséquence, l'organe de commande de sortie 12 est également dans une position de repos, comme visible sur la figure 1.

Pour son maintien dans sa position de repos, l'organe de commande d'entrée 11 peut avantageusement être contraint par un ressort 111, par exemple constitué par une lame élastique s'étendant depuis la première extrémité dudit organe de commande d'entrée 11 et agencée en butée contre la structure porteuse.

Dans l'exemple de réalisation représenté sur les figures 1 à 3, les organes de commande d'entrée 11 sont configurés de sorte que, selon que l'un ou l'autre est sollicité, l'organe de liaison 13 est entraîné dans un sens de rotation différent et provoque le déplacement respectivement de l'un ou de l'autre organe de commande de sortie 12, comme le montrent respectivement les figures 2 et 3.

Les deux organes de commande d'entrée 11 sont conformes à la description de l'organe de commande d'entrée 11 réalisée ci-dessus et sont préférentiellement identiques, comme illustré sur les figures 1 à 3. En outre, les organes de commande d'entrée 11 sont préférentiellement agencés de manière symétrique l'un par rapport à l'autre, selon un plan diamétral de l'organe de liaison 13.

De manière analogue, les deux organes de commande de sortie 12 sont conformes à la description de l'organe de commande de sortie 12 réalisée ci-dessus et sont préférentiellement identiques, comme le montrent les figures 1 à 3. En outre, les organes de commande de sortie 12 sont préférentiellement agencés de manière symétrique l'un par rapport à l'autre, selon un plan diamétral de l'organe de liaison 13.

Dans l'exemple de réalisation de l'invention représenté sur les figures 1 à 3, l'organe de liaison 13 comporte deux éléments de coopération menés 132, chacun destiné à coopérer avec l'un des organes de commande d'entrée 11, et comporte deux éléments de coopération menant 133, chacun destiné à coopérer avec l'un des organes de commande de sortie 12.

Comme représenté sur les figures 1 à 3 dans un exemple de réalisation de l'invention, l'organe de liaison 13 comprend en outre préférentiellement, un élément de verrouillage 134 agencé pour constituer une butée interdisant toute mobilité de l'un des organes de commande d'entrée 11, lorsque l'autre est sollicité.

En particulier, l'élément de verrouillage 134 peut avantageusement être formé par une dent s'étendant entre deux flancs radiaux biseautés constituant chacun un élément de coopération mené 132 destiné à coopérer avec l'un des organes de commande d'entrée 11. La dent comprend en outre un flanc interne opposé à un flanc externe reliant les flancs radiaux entre eux. Le flanc externe est de forme courbe, de même que le flanc interne, et est agencé de sorte à constituer une butée interdisant toute mobilité d'un des organes de commande d'entrée 11, lorsque l'autre est sollicité, tel qu'illustré sur les figures 2 et 3.

Comme visible sur les figures 1 à 3, les flancs radiaux biseautés constituant les éléments de coopération menés 132, le flanc externe s'étend sur un secteur angulaire plus faible que celui sur lequel s'étend le flanc interne.

Dans l'exemple de réalisation de l'invention représenté sur les figures 4 et 5, l'organe de commande d'entrée 11 est formé par une tige, notamment une tige de mise à l'heure, agencée de façon mobile en coulissement par rapport à la structure porteuse. L'organe de commande d'entrée 11 est agencé de sorte à s'étendre à travers l'organe de liaison 13 et à déboucher depuis la paroi périphérique interne 130 par une portion interne et depuis la paroi périphérique externe 131 par une portion externe, comme représenté sur les figures 4 et 5.

L'organe de commande d'entrée 11 est destiné à être sollicité en traction selon son axe longitudinal, depuis sa portion externe par un utilisateur, et est configuré pour coopérer depuis sa portion interne, par le biais d'un élément de transmission, avec un élément de coopération mené 132 de l'organe de liaison 13.

Plus particulièrement, l'organe de commande d'entrée 11 est configuré pour coopérer, par le biais d'un profil de coopération 110, avec une bascule de transmission 14. La bascule de transmission 14 est fixée de manière mobile en rotation à la structure porteuse et coopère avec l'organe de liaison 13, de sorte que le coulissement dudit organe de commande d'entrée 11 entraîne la rotation de ladite bascule de transmission 14, qui provoque la rotation de l'organe de liaison 13.

Préférentiellement, le profil de coopération 110 présente la forme d'une rainure radiale avec laquelle coopère une première extrémité de la bascule de transmission 14 sous une forme de doigt. Par ailleurs, l'élément de coopération mené 132 coopère selon une liaison pivot avec une seconde extrémité de la bascule de transmission 14.

Dans l'exemple de réalisation représenté sur les figures 4 et 5, l'organe de commande de sortie 12 comporte également un profil de coopération 120 configuré pour coopérer avec un élément de coopération menant 133 de l'organe de liaison 13, de sorte que la rotation dudit organe de liaison 13 provoque le déplacement dudit organe de commande de sortie 12.

L'organe de commande de sortie 12 est, dans cet exemple de réalisation de l'invention, formé par un levier fixé de manière mobile en rotation, d'une part à la structure porteuse, et d'autre part à l'organe de liaison 13.

En particulier, comme le montrent les figures 4 et 5, le profil de coopération 120 et l'élément de coopération menant 133 peuvent être indifféremment respectivement formés par une goupille et un alésage. La liaison pivot entre l'organe de commande de sortie 12 et la structure porteuse peut avantageusement être réalisée de façon analogue.

Dans cet exemple de réalisation de l'invention, l'organe de commande de sortie 12 comporte un bras d'appui 121 destiné à être agencé en appui contre le balancier du mouvement horloger 100 afin de réaliser la fonction d'arrêt de balancier, lorsque l'organe de commande d'entrée 11 est sollicité, comme visible sur la figure 5.

De manière plus générale, il est à noter que les modes de mise en œuvre et de réalisation considérés ci-dessus ont été décrits à titre d'exemples non limitatifs, et que d'autres variantes sont par conséquent envisageables.

Notamment, l'organe de commande d'entrée 11 et/ou l'organe de commande de sortie 12 sont formés par des bascules dans la présente description mais peuvent être formé par tout type de commande, tels que des tirettes, boutons poussoirs, couronne, roue, etc.

Par ailleurs, les profils de coopération 110 et 120 peuvent être formés par des portions dentées en relation d'engrènement avec respectivement les éléments de coopération mené 132 et menant 133.

## Revendications

1. Dispositif de commande (10) déporté d'un mouvement horloger (100) d'une montre comportant un organe de commande d'entrée (11) destiné à être sollicité par un utilisateur et relié cinématiquement, par le biais d'un organe de liaison (13), à un organe de commande de sortie (12) destiné à agir sur le mouvement horloger (100) de ladite montre, l'organe de liaison (13) étant destiné à être agencé de manière mobile en rotation autour du mouvement horloger (100) et étant configuré de sorte à être entraîné en rotation par l'organe de commande d'entrée (11) lorsque ce dernier est sollicité, et à provoquer, lors de cette rotation, le déplacement de l'organe de commande de sortie (12), l'organe de commande d'entrée (11) comportant un profil de coopération (110) configuré pour coopérer avec un élément de coopération mené (132) de l'organe de liaison (13), de sorte à entraîner la rotation dudit organe de liaison (13) lorsque ledit organe de commande d'entrée (11) est sollicité, ledit dispositif étant **caractérisé en ce que** le profil de coopération (110) et l'élément de coopération mené (132) sont respectivement conformés en biseaux de formes complémentaires.

2. Dispositif de commande (10) selon la revendication 1, comportant une structure porteuse à laquelle sont solidaires les organes de commande d'entrée (11) et de sortie (12), ladite structure porteuse formant un logement annulaire recevant l'organe de liaison (13).

3. Dispositif de commande (10) selon la revendication 1 ou 2, dans lequel l'organe de liaison (13) forme un anneau.

4. Dispositif de commande (10) selon les revendications 1 et 2, dans lequel l'organe de commande d'entrée (11) est formé par un levier s'étendant entre une première extrémité par laquelle il est fixé à la structure porteuse de manière mobile en rotation, au niveau d'une première extrémité, ledit levier compotant, à une seconde extrémité, le profil de coopération (110).

5. Dispositif de commande selon les revendications 1 et 2, dans lequel l'organe de commande d'entrée (11) est agencé de manière mobile en coulissement par rapport à la structure porteuse et est configuré pour coopérer, par le biais du profil de coopération (110), avec un élément de transmission fixé de manière mobile en rotation à la structure porteuse et coopérant avec l'organe de liaison (13), de sorte que le coulissement dudit organe de commande d'entrée (11) provoque la rotation de l'organe de liaison (13).

6. Dispositif de commande (10) selon la revendication 2, dans lequel l'organe de commande de sortie (12) comporte un profil de coopération (120) configuré pour coopérer avec un élément de coopération menant (133) de l'organe de liaison (13), de sorte que la rotation dudit organe de liaison (13) provoque le déplacement dudit organe de commande de sortie (12).

7. Dispositif de commande (10) selon la revendication 6, dans lequel l'organe de commande de sortie (12) est formé par un levier fixé à la structure porteuse de manière mobile en rotation, au niveau d'une première extrémité, ledit levier compotant un biseau à une seconde extrémité, constituant le profil de coopération (120), ledit organe de commande de sortie (12) étant destiné à agir sur le mouvement horloger (100) par un flanc interne opposé au profil de coopération (120).

8. Dispositif de commande (10) selon la revendication 6, dans lequel l'organe de commande de sortie (12) est relié par une liaison pivot, d'une part à l'organe de liaison (13), et d'autre part à la structure porteuse, ledit organe de commande de sortie (12) comportant un bras d'appui (121) destiné à être agencé en appui contre un balancier du mouvement horloger (100) afin de réaliser une fonction d'arrêt de balancier lorsque l'organe de commande d'entrée (11) est sollicité.

9. Dispositif de commande (10) selon la revendication 6, dans lequel l'élément de coopération menant (133) est constitué par un ergot.

10. Dispositif de commande (10) selon l'une des revendications 1 à 4, 6 et 7, comprenant un ressort relié à l'organe de liaison (13) et tendant à le déplacer dans une position de repos dans laquelle ledit organe de liaison (13) est apte à coopérer avec l'organe de commande d'entrée (11).

11. Dispositif de commande (10) selon l'une des revendications 1 à 10, comportant un second organe de commande d'entrée (11) et un second organe de commande de sortie (12) reliés cinématiquement l'un à l'autre par le biais de l'organe de liaison (13) et configurés respectivement pour coopérer avec un organe de coopération mené (132) et un organe de coopération menant (133), les organes de commande d'entrée (11) étant configurés de sorte que, selon que l'un ou l'autre est sollicité, l'organe de liaison (13) est entraîné dans un sens de rotation différent et provoque le déplacement respectivement de l'un ou de l'autre organe de commande de sortie (12).

12. Dispositif de commande (10) selon la revendication 11, dans lequel l'organe de liaison (13) comprend un élément de verrouillage (134) agencé pour constituer une butée interdisant toute mobilité de l'un des organes de commande d'entrée (11), lorsque l'autre est sollicité.

13. Dispositif de commande (10) selon les revendications 1 et 12, dans lequel l'élément de verrouillage (134) est formé par une dent s'étendant entre deux flancs radiaux biseautés constituant chacun un élément de coopération mené (132), la dent comprenant en outre un flanc externe reliant les flancs radiaux entre eux et étant agencé de sorte à constituer une butée interdisant toute mobilité d'un des organes de commande d'entrée (11), lorsque l'autre est sollicité.

14. Montre comprenant un mouvement horloger (100), **caractérisée en ce qu'**elle comprend un dispositif de commande (10) déporté selon l'une des revendications 1 à 13.

## Patentansprüche

1. Fernbedienungsvorrichtung (10) für ein Uhrentechnik-Uhrwerk (100) in einer Uhr, aufweisend ein Eingabesteuerorgan (11), das dazu bestimmt ist, von einem Benutzer betätigt zu werden, und das über ein Verbindungsorgan (13) kinematisch mit einem Ausgabesteuerorgan (12) verbunden ist, das dazu bestimmt ist, auf das Uhrentechnik-Uhrwerk (100) in der Uhr einzuwirken, wobei das Verbindungsorgan (13) dazu bestimmt ist, derart angeordnet zu werden, dass es sich um das Uhrentechnik-Uhrwerk (100) drehen kann, und eingerichtet ist, durch das Eingabesteuerorgan (11) gedreht zu werden, wenn dieses betätigt wird, und das Ausgabesteuerorgan (12) zu veranlassen, sich während dieser Drehung zu bewegen, das Eingabesteuerorgan (11) umfassend ein Eingriffsprofil (110), das eingerichtet ist, in ein angetriebenes Eingriffselement (132) an dem Verbindungsorgan (13) einzugreifen, um das Verbindungsorgan (13) zu drehen, wenn das Eingabesteuerorgan (11) betätigt wird, wobei die Vorrichtung **dadurch gekennzeichnet ist, dass** das Eingriffsprofil (110) und das angetriebene Eingriffselement (132) jeweils als komplementäre Abschrägung ausgebildet sind.

2. Steuervorrichtung (10) nach Anspruch 1, aufweisend eine Trägerstruktur, an der das Eingabesteuerorgan (11) und das Ausgabesteuerorgan (12) befestigt sind, wobei die Trägerstruktur ein ringförmiges Bett für ein Halten des Verbindungsorgans (13) bildet.

3. Steuervorrichtung (10) nach Anspruch 1 oder 2, wobei das Verbindungsorgan (13) einen Ring bildet.

4. Steuervorrichtung (10) nach Anspruch 1 und 2, wobei das Eingabesteuerorgan (11) durch einen Stab gebildet wird, der sich zwischen einem ersten Ende, mit dem er an der Trägerstruktur befestigt ist, sodass er sich drehen kann, und einem zweiten Ende erstreckt, wobei der Stab an einem zweiten Ende das Eingriffsprofil (110) aufweist.

5. Steuervorrichtung nach Anspruch 1 und 2, wobei das Eingabesteuerorgan (11) angeordnet ist, dass es in Bezug auf die Trägerstruktur gleiten kann, und eingerichtet ist, über das Eingriffsprofil (110) mit einem an der Trägerstruktur befestigten Übertragungselement in Eingriff zu kommen, sodass es sich drehen kann und mit dem Verbindungsorgan (13) in Eingriff kommt, sodass das Gleiten des Eingabesteuerorgans (11) eine Drehung des Verbindungsorgans (13) bewirkt.

6. Steuervorrichtung (10) nach Anspruch 2, wobei das Ausgabesteuerorgan (12) ein Eingriffsprofil (120) aufweist, das eingerichtet ist, mit einem Antriebseingriffselement (133) an dem Verbindungsorgan (13) in Eingriff zu kommen, sodass die Drehung des Verbindungsorgans (13) eine Bewegung des Ausgabesteuerorgans (12) bewirkt.

7. Steuervorrichtung (10) nach Anspruch 6, wobei das Ausgabesteuerorgan (12) durch einen Stab gebildet wird, der an der Trägerstruktur angebracht ist, sodass er sich an einem ersten Ende, drehen kann, der Stab umfassend eine Abschrägung an einem zweiten Ende, die das Eingriffsprofil (120) bildet, wobei das Ausgabesteuerorgan (12) dazu bestimmt ist, über eine dem Eingriffsprofil (120) gegenüberliegende Innenflanke auf das Uhrentechnik-Uhrwerk (100) einzuwirken.

8. Steuervorrichtung (10) nach Anspruch 6, wobei das Ausgabesteuerorgan (12) einerseits über ein Schwenkgelenk mit dem Verbindungsorgan (13) und andererseits mit der Trägerstruktur verbunden ist, wobei das Ausgabesteuerorgan (12) einen Lagerarm (121) umfasst, der dazu bestimmt ist, angeordnet zu werden, sodass er an einer Unruh des Uhrentechnik-Uhrwerks (100) anliegt, um die Unruh anzuhalten, wenn das Eingabesteuerorgan (11) betätigt wird.

9. Steuervorrichtung (10) nach Anspruch 6, wobei das Antriebseingriffselement (133) ein Sporn ist.

10. Steuervorrichtung (10) nach Anspruch 1 bis 4, 6 und 7, aufweisend eine mit dem Verbindungsorgan (13) verbundene Feder, um es in eine Verriegelungsposition zu bewegen, in der das Verbindungsorgan (13) mit dem Eingabesteuerorgan (11) in Eingriff kommen kann.

11. Die Steuervorrichtung (10) nach einem der Ansprüche 1 bis 10, aufweisend ein zweites Eingabesteuerorgan (11) und ein zweites Ausgabesteuerorgan (12), die über das Verbindungsorgan (13) kinematisch miteinander verbunden und jeweils dazu eingerichtet sind, mit einem angetriebenen Eingriffsorgan (132) und einem antreibenden Eingriffsorgan (133) in Eingriff zu kommen, wobei die Eingabesteuerorgane (11) dazu eingerichtet sind, in Abhängigkeit davon, auf welches von ihnen eingewirkt wird, das Verbindungsorgan (13) in eine andere Drehrichtung anzutreiben und jeweils eine Bewegung des einen oder des anderen Ausgabesteuerorgans (12) zu bewirken.

12. Steuervorrichtung (10) nach Anspruch 11, wobei das Verbindungsorgan (13) ein Verriegelungselement (134) aufweist, das angeordnet ist, einen Anschlag zu bilden, der jede Bewegung eines der Eingabesteuerorgane (11) verhindert, wenn auf das andere eingewirkt wird.

13. Steuervorrichtung (10) nach einem der Ansprüche 1 und 12, wobei das Verriegelungselement (134) durch einen Zahn gebildet wird, der sich zwischen zwei abgeschrägten radialen Flanken erstreckt, die jeweils ein angetriebenes Eingriffselement (132) bilden, wobei der Zahn ferner eine Außenflanke aufweist, die die radialen Flanken verbindet und angeordnet ist, einen Anschlag zu bilden, der jede Bewegung eines der Eingabesteuerorgane (11) verhindert, wenn auf das andere eingewirkt wird.

14. Uhr, aufweisend ein Uhrentechnik-Uhrwerk (100), **dadurch gekennzeichnet, dass** sie eine Fernbedienungsvorrichtung (10) nach einem der Ansprüche 1 bis 13 umfasst.

## Claims

1. A remote control device (10) for a horology movement (100) in a watch comprising an input control organ (11) designed to be acted on by a user and kinematically connected, by means of a connecting organ (13), to an output control organ (12) designed to act on the horology movement (100) in said watch, the connecting organ (13) being designed to be arranged such that it can rotate about the horology movement (100) and being configured so as to be rotated by the input control organ (11) when the latter is actuated, and to cause the output control organ (12) to move during this rotation, the input control organ (11) comprising an engagement profile (110) configured to engage with a driven engagement element (132) on the connecting organ (13), so as to rotate said connecting organ (13) when said input control organ (11) is acted upon, said device being **characterised in that** the engagement profile (110) and the driven engagement element (132) are respectively shaped as complementary bevels.

2. The control device (10) according to claim 1, comprising a carrier structure to which the input control organ (11) and output control organ (12) are attached, said carrier structure forming an annular bed for holding the connecting organ (13).

3. The control device (10) according to claim 1 or 2, in which the connecting organ (13) forms a bow.

4. The control device (10) according to claims 1 and 2, in which the input control organ (11) is formed by a lever extending between a first end by which it is attached to the carrier structure such that it can rotate, at a first end, said lever comprising the engagement profile (110) at a second end.

5. The control device according to claims 1 and 2, in which the input control organ (11) is arranged such that it can slide relative to the carrier structure and is configured to engage, via the engagement profile (110), with a transmission element attached to the carrier structure such that it can rotate and engaging with the connecting organ (13), such that the sliding of said input control organ (11) causes the connecting organ (13) to rotate.

6. The control device (10) according to claim 2, in which the output control organ (12) comprises an engagement profile (120) configured to engage with a driving engagement element (133) on the connecting organ (13), such that the rotation of said connecting organ (13) causes said output control organ (12) to move.

7. The control device (10) according to claim 6, in which the output control organ (12) is formed by a lever attached to the carrier structure such that it can rotate, at a first end, said lever comprising a bevel at a second end, constituting the engagement profile (120), said output control organ (12) being designed to act on the horology movement (100) via an internal flank opposite the engagement profile (120).

8. The control device (10) according to claim 6, in which the output control organ (12) is connected by a pivot link, on one hand to the connecting organ (13), and on the other hand to the carrier structure, said output control organ (12) comprising a bearing arm (121) designed to be arranged such that it bears against a balance on the horology movement (100) in order to stop the balance when the input control organ (11) is acted upon.

9. The control device (10) according to claim 6, in which the driving engagement element (133) is a catch.

10. The control device (10) according to any of claims 1 to 4, 6 and 7, comprising a spring connected to the connecting organ (13) for moving it into a lock position in which said connecting organ (13) can engage with the input control organ (11).

11. The control device (10) according to any of claims 1 to 10, comprising a second input control organ (11) and a second output control organ (12) kinematically connected to one another via the connecting organ (13) and respectively configured to engage with a driven engagement organ (132) and a driving engagement organ (133), the input control organs (11) being configured such that, depending on which one is acted upon, the connecting organ (13) is driven in a different direction of rotation and respectively causes one or the other output control organ (12) to move.

12. The control device (10) according to claim 11, in which the connecting organ (13) comprises a bolting element (134) arranged to constitute a stop preventing any movement of one of the input control organs (11) when the other is acted upon.

13. The control device (10) according to claims 1 and 12, in which the bolting element (134) is formed by a tooth extending between two bevelled radial flanks each constituting a driven engagement element (132), the tooth further comprising an outer flank connecting the radial flanks and being arranged so as to constitute a stop preventing any movement of one of the input control organs (11), when the other is acted upon.

14. A watch comprising a horology movement (100), **characterised in that** it comprises a remote-control device (10) according to any of claims 1 to 13.
